# EUROPÄISCHE PATENTSCHRIFT

(11) **EP 0 407 949 B1**
(45) Veröffentlichungstag und Bekanntmachung des Hinweises auf die Patenterteilung: **26.10.1994**
(21) Anmeldenummer: 90113108.6
(22) Anmeldetag: 09.07.1990
(51) Int. Cl.: H01H 13/56

(54) **Elektrischer Drucktastenschalter mit einer Rastvorrichtung**
Electric key switch with a locking device
Commutateur électrique à bouton-poussoir avec un dispositif à verrouillage

(30) Priorität: 14.07.1989 DE 3923212
(43) Veröffentlichungstag der Anmeldung: 16.01.1991
(73) Patentinhaber: Asea Brown Boveri Aktiengesellschaft, 68309 Mannheim (DE)
(72) Erfinder: Geck, Berthold, W-7252- Weil der Stadt (DE)
(74) Vertreter: Rupprecht, Klaus, Dipl.-Ing.

(56) Entgegenhaltungen:
- DE-A- 2 061 928
- DE-A- 3 611 190
- DE-A- 3 633 701
- DE-B- 2 715 063
- US-A- 4 354 074

## Beschreibung

Die Erfindung betrifft einen elektrischen Drucktastenschalter mit einer Rastvorrichtung nach dem Oberbegriff des Anspruchs 1.

Drucktastenschalter mit kurvengebundener Verrastung, bei denen die Hoch- und Tiefstellung der Drucktaste mittels eines mit einer Rastkulisse in Eingriff stehenden Rastelements bewerkstelligt wird, sind in vielfältigen Ausführungsformen bekannt.

Aus der DE-OS 36 11 190 ist ein Drucktastenschalter bekannt, dessen Rastvorrichtung ein an der Drucktaste in Gestalt eines Schaltzapfens angeformtes Rastelement sowie eine in einer Schieberplatte ausgesparte, herzförmige Rastkulisse aufweist, welche ihrerseits in einer Langnut des Schaltergehäuses quer zur Drucktastenführungsrichtung gleitverschiebbar gelagert ist. Dadurch, daß die Schiebeplatte nicht in Drucktastenführungsrichtung, sondern lediglich quer zur Drucktastenführungsrichtung verschiebbar ist, muß das in der Rastkulisse verfahrbare Rastelement den gesamten vertikalen Schalthub der Drucktaste aufnehmen. Um für besondere Anwendungen erforderlich werdende kleine Schalthubwege zu verwirklichen, muß herkömmlicherweise der vom Rastelement zu bewerkstelligende vertikale Rasthub entsprechend klein ausfallen. Dies läßt sich im Stand der Technik nur mit kleinen Rastkulissen erreichen. Hierdurch leidet naturgemäß die mechanische Stabilität der Rastvorrichtung sowie die Genauigkeit und Sicherheit der Verrastung. Aufgrund dieser, bei Schaltern mit kurvengebundener Verrastung auftretenden Probleme läßt sich der Schalthub des bekannten Schalters nicht weiter verkleinern. Hier versucht die Erfindung Abhilfe zu schaffen.

Ausgehend vom gattungsgemäß vorbekannten Stand der Technik und unter Vermeidung der vorgenannten Nachteile ist es demnach Aufgabe der Erfindung, eine Rastvorrichtung für das Rastelement zu schaffen, die es ermöglicht, bei gleichbleibendem Rasthub des Rastelements eine deutliche Verringerung des Schalthubs der Drucktaste zu erzielen.

Diese Aufgabe wird durch die Merkmale des Anspruchs 1 gelöst. Vorteilhafte Weiterbildungen und Ausführungen der Erfindung sind in den Unteransprüchen näher gekennzeichnet.

Gegenüber den herkömmlichen Rastvorrichtungen, bei denen der Rastelementhub dem Drucktastenhub entspricht, läßt sich mit der erfindungsgemäßen Rast- und Verfahrvorrichtung für das Rastelement der Drucktastenhub bei gleichbleibendem Rastelementhub um mehr als die Hälfte verkürzen. Dadurch, daß ein an Teilen des Schaltergehäuses angelenkter, zweiarmiger Hebel vorgesehen ist, dessen erster Hebelarm mit einem von der Drucktaste beaufschlagten Schaltkörper und dessen zweiter Hebelarm mit einem gegenüber der Rastkulisse und dem Schaltergehäuse bewegbaren Schlitten gelenkig verbunden ist, kann das mittels eines Schiebers in einer Langnut des Schlittens quer zur Drucktastenführung gleitgeführte Rastelement gegenläufig zur Bewegung der Drucktaste verfahren werden. Es findet somit nicht nur eine Relativbewegung zwischen Rastkulisse und Rastelement sowie Rastkulisse und Schaltergehäuse statt, sondern mit der erfindungsgemäßen Vorrichtung wird zusätzlich eine Relativbewegung des Rastelements in Drucktastenführungsrichtung in Bezug auf das Schaltergehäuse erreicht. Das heißt, daß nicht wie bei den herkömmlichen Rastvorrichtungen entweder die Rastkulisse oder das Rastelement, jeweils bezogen auf das Schaltergehäuse starr angeordnet sind und sich damit entweder die Rastkulisse auf das Rastelement oder das Rastelement auf die Rastkulisse zubewegt, sondern daß, sowohl die Rastkulisse als auch das Rastelement gleichzeitig eine Relativbewegung zueinander durchführen in Bezug auf das unbewegliche Schaltergehäuse. Hierdurch läßt sich der gesamte Drucktastenschalthub in mehrere gegenläufige Bewegungen, das heißt in Bewegungen der Rastkulisse auf das Rastelement zu (in Drucktastenführungsrichtung) und in Bewegungen des Rastelements auf die Rastkulisse zu (entgegen der Drucktastenführungsrichtung) aufteilen.

In vorteilhafter Ausbildung der Erfindung ist ein im wesentlichen quaderförmiger Schaltkörper vorgesehen, welcher in Drucktastenführungsrichtung translatorisch geführt ist. Der über den zweiarmigen Hebel hierzu gegensinnig umgelenkte Schlitten der erfindungsgemäßen Rast- und Verfahrvorrichtung wird somit translatorisch gegenläufig zum Schaltkörper bewegt.

Gemäß einer weiteren Ausführungsform der Erfindung ist ein die Rastkulisse tragender scheibenförmiger Schaltkörper vorgesehen, welcher an Teilen des Schaltergehäuses drehbar gelagert ist. Über einen an diesem scheibenförmigen Schaltkörper vorgesehenen Schaltnocken prägt die in Drucktastenführungsrichtung ausgeführte translatorische Bewegung der Drucktaste dem Schaltkörper eine rotatorische Bewegung auf. Hierdurch findet ebenfalls eine Relativbewegung der Rastkulisse in Bezug auf das Rastelement statt. Die gegenläufige Relativbewegung des Schlittens in Bezug auf den rotatorisch bewegten Schaltkörper wird dadurch bewerkstelligt, daß der Schlitten über zwei zweiarmige Hebel umgelenkt wird, wobei ein erster Hebelarm an der translatorisch geführten Drucktaste oder am rotatorisch bewegten Schaltkörper angelenkt ist. Hierbei ist zu beachten, daß die Bewegung jedes Punktes des rotatorisch bewegten Schaltkörpers nicht nur eine Bewegungskomponente quer zur Drucktastenführungsrichtung, sondern auch eine Bewegungskomponente in Drucktastenführungsrichtung aufweist.

Gemäß einer weiteren vorteilhaften Ausführungsform ist der Schaltkörper in Form eines an Teilen des Schaltgehäuses angelenkten einarmigen Hebels ausgebildet, dessen freies Ende die Rastkulisse trägt. Die ersten Hebelarme des zweiarmigen Hebels der erfindungsgemäßen Verfahrvorrichtung für das Rastelement sind wiederum mit Teilen der Drucktaste oder des Schaltkörpers gelenkig verbunden. Da bei diesem Ausführungsbeispiel die Rastkulisse auf einem Kreis um den Drehpunkt des Schaltkörpers bewegt wird, sobald die Drucktaste gedrückt oder losgelassen wird, laufen auch bei diesem Ausführungsbeispiel die Rastkulisse bzw. die Steuerkurve und das auf dieser verfahrbare Rastelement gegenläufig aufeinander zu.

Die Erfindung soll nachstehend anhand mehrerer Ausführungsbeispiele sowie anhand der schematischen Zeichnung näher beschrieben und erläutert werden.

Es zeigen:
- Fig. 1: eine Seitenschnittansicht entlang der Schnittlinie I-I in Fig. 2 eines die erfindungsgemäße Rast- und Verfahrvorrichtung aufweisenden Drucktastenschalters mit einem Schaltkörper 4 gemäß einem ersten Ausführungsbeispiel,
- Fig. 2: eine Aufsicht auf einen Drucktastenschalter mit der erfindungsgemäßen Rast- und Verfahrvorrichtung für das Rastelement 8 bei abgenommener Drucktaste 2 eines die erfindungsgemäße Rast- und Verfahrvorrichtung aufweisenden Drucktastenschalters mit einem Schaltkörper 4 gemäß einem ersten Ausführungsbeispiel,
- Fig. 3: eine schematische Seitenansicht der erfindungsgemäßen Rast- und Verfahrvorrichtung für das Rastelement 8 mit einem Schaltkörper 5 gemäß einem zweiten Ausführungsbeispiel,
- Fig. 4: eine schematische Seitenansicht der erfindungsgemäßen Rast- und Verfahrvorrichtung für das Rastelement 8 mit einem Schaltkörper 6 gemäß einem dritten Ausführungsbeispiel.

Fig. 1 zeigt die an einem Drucktastenschalter 1 ausgebildete erfindungsgemäße Rast- und Verfahrvorrichtung für ein Rastelement 8 gemäß einem ersten Ausführungsbeispiel. Eine in einem Schaltergehäuse 3 linear geführte Drucktaste 2 beaufschlagt einen im wesentlichen quaderförmig ausgebildeten Schaltkörper 4. Am Schaltkörper 4 ist eine, eine herzförmige Steuerkurve 25 aufweisende Rastkulisse 7 ausgebildet. Mit der Rastkulisse 7 steht ein Rastelement 8 in Eingriff, welches einen Rastelementzapfen 9 sowie einen Rastelementschieber 10 aufweist. Der Rastelementschieber 10 ist quer zur Drucktastenführungsrichtung im Langschlitz 16 eines Schlittens 15 gleitverschiebbar gelagert. Anstelle des Rastelementschiebers 10 könnte im übrigen auch eine lateral verschwenkbare, gebogene Drahtfeder am Schlitten 15 angeordnet werden. Der Schlitten 15 ist außerdem in einer Nut zwischen dem Schaltkörper 4 und einer Gehäusewandung des Schaltergehäuses 3 in Drucktastenführungsrichtung gleitverschiebbar gelagert. Zwei zweiarmige Hebel 11 sind jeweils über Hebeldrehpunkte 14 an gegenüberliegenden Teilen des Schaltergehäuses 3 in Form eines Drehgelenks angelenkt. Das freie Ende eines ersten Hebelarms 12 weist einen ersten Drehgelenkzapfen 18 auf, der mit einem am Schaltkörper 4 ausgebildeten ersten Schubgelenklangloch 20 in Eingriff steht. Hierdurch wird eine Gelenkkombination aus einem Drehgelenk und einem Schubgelenk gebildet. Die freien Enden von zweiten Hebelarmen 13 weisen einen zweiten Drehgelenkzapfen 19 auf, welcher mit einem zweiten Schubgelenklangloch 21 in Eingriff steht. Das hierbei gebildete Gelenk 17 ist ebenfalls eine Gelenkkombination aus einem Drehgelenk und einem Schubgelenk. Vorliegend sind die Hebelarme 12,13 gleichlang ausgebildet. Über eine entsprechende Variation der Längen der Hebelarme 12,13 kann jedoch auch das Verhältnis Drucktastenhub/Rastelementhub anforderungsgemäß verändert werden.

Zur Rückstellung der Drucktaste 2 dient eine Drucktastenrückstellfeder 26, welche mit einem Ende in einer Ausnehmung des Schaltkörpers 4 gelagert ist, und welche mit einem anderen Ende auf einer Leiterplatte 29 sich abstützt. Eine zur Kontaktierung von Kontakten auf der Leiterplatte 29 dienende Kontaktbrücke 27 ist mittels einer Kontaktbrückendruckfeder 28 in einem Kontaktbrückendruckfederaufnahmeschacht 30 federnd gelagert. Zur Beleuchtung der Drucktaste 2 ist eine Leuchtdiode 31 vorgesehen.

Fig. 2 zeigt eine Aufsicht auf die erfindungsgemäße Rast- und Verfahrvorrichtung des Drucktastenschalters 1 bei abgenommener Drucktaste 2.

Fig. 3 zeigt ein zweites Ausführungsbeispiel der erfindungsgemäßen Rast- und Verfahrvorrichtung für das Rastelement 8, bei welchem ein Schaltkörper 5 scheibenförmig ausgebildet ist und um einen Drehpunkt 23 drehbar an Teilen des Schaltergehäuses 2 gelagert ist. An der Peripherie des in Seitenansicht kreisförmigen Schaltkörpers 5 ist ein Schaltnocken 22 vorgesehen, über welchen die Betätigungskraft F der in Drucktastenführungsrichtung translatorisch bewegten Drucktaste 2 eine rotatorische Bewegung des Schaltkörpers 5 hervorruft. Sobald der Schaltkörper 5 über den Schaltnocken 22 in eine Rotationsbewegung um den Drehpunkt 23 versetzt wird, bewegt sich die Rastkulisse 7 und damit ein Teil der Steuerkurve 25 auf den Rastelementzapfen 9 des Rastelments 8 zu. Der Rastelementzapfen 9 seinerseits bewegt sich ebenfalls diesem Stück der Steuerkurve 25 gegenläufig entgegen, da er über den Schlitten 15 und den zweiarmigen Hebel 11 gegensinnig zur Drucktastenführungsrichtung verfahren wird. Um die im wesentlichen herzförmig ausgebildete Steuerkurve 25 der Rastkulisse 7 auch horizontal durchfahren zu können, ist das Rastelement 8 in einem Langschlitz des Schlittens 15 gleitverschiebbar gelagert.

Die übrige Ausbildung der erfindungsgemäßen Rast- und Verfahrvorrichtung entspricht der Anordnung gemäß dem ersten Ausführungsbeispiel.

Fig. 4 zeigt ein drittes Ausführungsbeispiel der erfindungsgemäßen Rast- und Verfahrvorrichtung mit einem als einarmiger Hebel ausgebildeten Schaltkörper 6. Der Schaltkörper 6 ist um einen Drehpunkt 24, welcher an Teilen des Schaltergehäuses 2 drehbar gelagert ist, schwenkbar. Am freien Ende des Schaltkörpers 6 ist die Rastkulisse 7 ausgebildet, in welcher der im Langschlitz 16 des Schlittens 15 gleitgeführte Rastelementschieber 10 des Rastelements 8 gleitgeführt ist. Der Schlitten 15 wird wiederum über den zweiarmigen Hebel 11, wie zu Fig. 1 ausgeführt, an Teilen des Schaltkörpers 6 oder an Teilen der Drucktaste 2 angelenkt, um die zur Drucktaste 2 gegensinnige Bewegung zu gewährleisten.

Die Funktionsweise der erfindungsgemäßen Rast- und Verfahrvorrichtung soll nunmehr anhand des Ausführungsbeispiels zu Fig. 1 näher beschrieben werden. Durch Drücken der Drucktaste 2 wird der Einschalthub eingeleitet, wobei der erste Hebelarm 12 in eine untere Umkehrposition geschwenkt wird. Da der Schlitten 15 am zweiten Hebelarm 13 des zweiarmigen Hebels 11 angelenkt ist, wird er hierbei in eine obere Umlenkposition verbracht. Hierbei gleitet der Rastelementzapfen 9 entlang der Steuerkurve 25 bis zu einem oberen Anschlagpunkt der Rastkulisse 7. Nach dem Loslassen der Drucktaste 2 gleitet der Rastelementzapfen 9 nunmehr nach unten und verharrt in einer stabilen Einschaltposition E. Damit ist der Einschalthub beendet. Durch nochmaliges Drucken der Drucktaste 2 wird der Ausschalthub eingeleitet. Hierbei bewegt sich der erste Hebelarm 12 wiederum in seine untere Schwenkposition, um dann auf einer oberen Schwenkposition zu verharren. Der zweite Hebelarm 13 hat hierbei den Schlitten 15 in den unteren Teil des Schaltergehäuses 2 bewegt, wobei der Rastelementzapfen 9 in einer unteren stabilen Ausschaltposition A zu liegen kommt. Damit ist der Ausschalthub beendet.

## Patentansprüche

1. Elektrischer Drucktastenschalter mit einem eine Drucktaste (2) geführt aufnehmenden Schaltergehäuse (3), wobei die Drucktaste (2) unter Beaufschlagung eines hierdurch bewegbaren Schaltkörpers (4) gegenüber dem Schaltergehäuse (3) in Drucktastenführungsrichtung um einen Drucktastenhub versetzbar ist, und mit einer eine Rastkulisse (7) und ein Rastelement (8) aufweisenden Rastvorrichtung, wobei die, eine geschlossene Steuerkurve (25) vorgebende Rastkulisse (7) am Schaltkörper (4) angeordnet ist und wobei ein Rastelementzapfen (9) des Rastelements (8) mit der Rastkulisse (7) verrastbar und längs der Steuerkurve (25) in einer zur Rastkulisse (7) parallelen Ebene allseits verfahrbar angeordnet ist, dadurch gekennzeichnet, daß eine mindestens einen zweiarmigen Hebel (11), einen entgegen der jeweiligen Drucktastenführungsrichtung verfahrbaren Schlitten (15) sowie einen in einem Langschlitz (16) des Schlittens (15) quer zur Drucktastenführungsrichtung verfahrbaren Rastelementschieber (10) aufweisende Verfahrvorrichtung (10,11,15,16) für das Rastelement (8) vorgesehen ist, wobei ein erster Hebelarm (12) mit dem Schaltkörper (4;5;6) oder der Drucktaste (2), ein zweiter Hebelarm (13) mit dem Schlitten (15) und ein Hebeldrehpunkt (14) mit dem Schaltergehäuse (3) über Gelenke (17) verbunden sind.

2. Elektrischer Drucktastenschalter nach Anspruch 1, dadurch gekennzeichnet, daß der im wesentlichen quaderförmig ausgebildete erste Schaltkörper (4) innerhalb des Schaltergehäuses (3) in Drucktastenführungsrichtung um einen Drucktastenhub linear verfahrbar angeordnet ist.

3. Elektrischer Drucktastenschalter nach Anspruch 1, dadurch gekennzeichnet, daß der zweite Schaltkörper (5) im wesentlichen scheibenförmig ausgebildet ist, daß er mit einem Schaltnocken (22) für die Beaufschlagung durch die Drucktaste (2) versehen ist und daß er am Schaltergehäuse (3) um einen Schaltkörperdrehpunkt (23) drehbar gelagert ist.

4. Elektrischer Drucktastenschalter nach Anspruch 1, dadurch gekennzeichnet, daß der dritte Schaltkörper (6) im wesentlichen die Gestalt eines um einen Schaltkörperdrehpunkt (24) drehbar gelagerten einarmigen Hebels aufweist, dessen freies Ende als Rastkulisse (7) ausgebildet ist.

5. Elektrischer Drucktastenschalter nach einem der vorhergehenden Ansprüche, dadurch gekennzeichnet, daß die Verfahrvorrichtung (10,11,15,16) zwei synchron und parallel schwenkbare zweiarmige Hebel (11) aufweist, wobei deren jeweils erster Hebelarm (12) an Teilen des Schaltkörpers (4;5;6) oder an Teilen der Drucktaste (2) angelenkt ist.

6. Elektrischer Drucktastenschalter nach einem der vorhergehenden Ansprüche, dadurch gekennzeichnet, daß die Gelenke (17) jeweils als Gelenkkombination aus einem Drehgelenk und einem Schubgelenk ausgebildet sind, wobei Drehgelenkzapfen (18,19) in Schubgelenklanglöchern (20,21) drehen und gleiten.

## Claims

1. Electrical push-button switch having a switch housing (3) which accommodates a push button (2) in a guided manner, the push button (2) being displaceable relative to the switch housing (3) in the push-button guiding direction by a push-button travel while acting on a switching body (4) which can be moved thereby, and having a latching device which has a latching link (7) and a latching element (8), the latching link (7) being arranged on the switching body (4) and defining a closed cam (25), and a latching element pin (9) of the latching element (8) being arranged so as to be latchable to the latching link (7) and so as to be movable to all sides along the cam (25) in a plane parallel to the latching link (7), characterized in that there is provided for the latching element (8) a mobile device (10, 11, 15, 16) which has at least one two-armed lever (11), a carriage (15) which can be moved in the direction opposite the respective push-button guiding direction and a latching element slide (10) which can be moved perpendicular to the push-button guiding direction in an elongated slot (16) of the carriage (15), a first lever arm (12) being connected to the switching body (4; 5; 6) or to the push button (2), a second lever arm (13) being connected to the carriage (15), and a lever pivot (14) being connected to the switch housing (3) via joints (17).

2. Electrical push-button switch according to Claim 1, characterized in that the first switching body (4) which is constructed so as to be essentially parallelepiped-shaped is arranged inside the switch housing (3) so as to be linearly movable in the push-button guiding direction by a push-button travel.

3. Electrical push-button switch according to Claim 1, characterized in that the second switching body (5) is constructed so as to be substantially disc-shaped, in that it is provided with an operating cam (22) for the push button (2) to act on, and in that it is mounted on the switch housing (3) so as to be rotatable about a switching body pivot (23).

4. Electrical push-button switch according to Claim 1, characterized in that the third switching body (6) has substantially the shape of a one-armed lever which is mounted so as to be rotatable about a switching body pivot (24) and whose free end is constructed as a latching link (7).

5. Electrical push-button switch according to one of the preceding claims, characterized in that the mobile device (10, 11, 15, 16) has two two-armed levers (11) which can be swivelled synchronized and parallel, the respective first lever arm (12) of which is articulated on parts of the switching body (4; 5; 6) or on parts of the push button (2).

6. Electrical push-button switch according to one of the preceding claims, characterized in that the joints (17) are constructed in each case as joint combinations of a rotating joint and a sliding joint, rotating joint pins (18, 19) rotating and sliding in sliding-joint elongated holes (20, 21).

## Revendications

1. Interrupteur électrique à bouton poussoir comportant un boîtier d'interrupteur (3) qui reçoit en le guidant un bouton-poussoir (2), le bouton-poussoir (2) pouvant se déplacer d'une certaine course en agissant sur un élément de commutation (4) qui, ainsi, est déplacé dans la direction de déplacement du bouton poussoir par rapport au boîtier d'interrupteur (3), ainsi qu'un dispositif à crans avec une coulisse à crans (7) et un élément d'arrêt (8), la coulisse à crans (7) qui définit une courbe de commande (25) fermée étant agencée sur l'élément de commutation (4) et un doigt (9) de l'élément d'arrêt (8) étant disposé le long de la courbe de commande (25) avec possibilité de déplacement dans toutes les directions dans un plan parallèle à la coulisse à crans (7) et pouvant s'encliqueter dans ladite coulisse (7), caractérisé par le fait qu'il est prévu un dispositif de déplacement (10, 11, 15, 16) de l'élément d'arrêt (8) qui comporte au moins un levier (11) à deux bras, un chariot (15) qui peut se déplacer dans la direction opposée à la direction de déplacement du bouton-poussoir ainsi qu'un coulisseau (10) d'élément d'arrêt qui peut se déplacer dans une fente longitudinale (16) du chariot (15) transversalement à la direction de déplacement du bouton-poussoir, un premier bras de levier (12) étant lié à l'élément de commutation (4, 5, 6) ou au bouton poussoir (2), un deuxième bras (13) de levier étant lié au chariot (15) et un point de rotation (14) du levier étant lié au boîtier d'interrupteur (3) par l'intermédiaire d'articulations (17).

2. Interrupteur électrique à bouton poussoir selon la revendication 1, caractérisé par le fait que le premier élément de commutation (4) sensiblement parallélépipédique est disposé à l'intérieur du boîtier d'interrupteur (3) avec possibilité de déplacement linéaire d'une certaine course du bouton-poussoir dans la direction de déplacement dudit bouton-poussoir.

3. Interrupteur électrique à bouton poussoir selon la revendication 1, caractérisé par le fait que le deuxième élément de commutation (5) a sensiblement la forme d'un disque, par le fait qu'il est pourvu d'une came de commutation (22) permettant son actionnement par le bouton-poussoir (2) et par le fait qu'il est monté sur le boîtier d'interrupteur (3) avec possibilité de rotation autour d'un point de rotation (23) du boîtier.

4. Interrupteur électrique à bouton poussoir selon la revendication 1, caractérisé par le fait que le troisième élément de commutation (6) a sensiblement la forme d'un levier à bras unique qui est monté avec possibilité de rotation autour d'un point de rotation (24) et dont l'extrémité libre est agencée sous forme de coulisse à crans (7).

5. Interrupteur électrique à bouton poussoir selon l'une des revendications précédentes, caractérisé par le fait que le dispositif de déplacement (10, 11, 15, 16) comporte deux leviers (11) à deux bras qui peuvent pivoter en synchronisme et parallèlement, le premier bras (12) de chaque levier étant articulé sur des parties de l'élément de commutation (4, 5, 6) ou sur des parties du bouton-poussoir (2).

6. Interrupteur électrique à bouton poussoir selon l'une des revendications précédentes, caractérisé par le fait que les articulations (17) sont agencées chaque fois sous fonne de combinaison d'un joint tournant et d'un joint coulissant, les axes (18, 19) des joints d'articulation tournant et coulissant dans des lumières oblongues des joints coulissants.
